# EUROPÄISCHE PATENTSCHRIFT

(11) **EP 1 660 827 B1**
(45) Veröffentlichungstag und Bekanntmachung des Hinweises auf die Patenterteilung: **10.10.2012**
(21) Anmeldenummer: 04764555.1
(22) Anmeldetag: 27.08.2004
(51) Int. Cl.: F25D 25/00

(54) **ABLAGEVORRICHTUNG FÜR EIN KÄLTEGERÄT**
STORAGE COMPARTMENT FOR A REFRIGERATION DEVICE
DISPOSITIF DE STOCKAGE CON U POUR UN REFRIGERATEUR

(30) Priorität: 29.08.2003 DE 10339936
(43) Veröffentlichungstag der Anmeldung: 31.05.2006
(73) Patentinhaber: BSH Bosch und Siemens Hausgeräte GmbH, 81739 München (DE)
(72) Erfinder: KNOELLER, Thomas, 76135 Karlsruhe (DE)
(86) Internationale Anmeldenummer: PCT/EP2004/009581
(87) Internationale Veröffentlichungsnummer: WO 2005/024320

(56) Entgegenhaltungen:
- DE-A- 19 633 975
- US-A- 2 386 150
- US-A- 4 735 470
- US-A- 4 829 653
- US-A- 5 677 030

## Beschreibung

Die vorliegende Erfindung betrifft eine Ablagevorrichtung, die in einem Kältegerät montierbar ist, um Kühlgut darin zu lagern. Derartige Ablagevorrichtungen können am Korpus eines Kältegeräts montiert sein; dann haben sie meist die Form von Platten, die an gegenüberliegenden Wänden eines Innenraums des Kältegeräts aufgehängt sind und die freie Grundfläche des Innenraums größtenteils ausfüllen. Ablagevorrichtungen für die Montage an einer Innenseite einer Kältegerätetür haben meist die Form von oben offenen Kästen, die mit Hilfe von aneinander angepassten Rastmitteln des Kastens und der Türinnenseite in wählbaren Höhen an der Türinnenseite montierbar sind. Auch Ablagevorrichtungen in Form von an der Türinnenseite montierbaren Kästen mit einer schwenkbaren Klappe sind gebräuchlich.

Viele derartige Ablagevorrichtungen sind zwar demontierbar, so dass sie nach Bedarf des Benutzers in unterschiedlichen Höhen in einem Kältegerät montiert werden können, doch ist der Montage- und Demontageprozess meist beschwerlich, so dass es für einen Benutzer nicht zweckmäßig ist, eine solche Ablagevorrichtung komplett zu entnehmen, wenn er auf das darin oder darauf gelagerte Kühlgut zugreifen möchte.

Eine Ablagevorrichtung gemäss dem Oberbegriff von Anspruch 1 ist aus US2386150 bekannt.

Aufgabe der Erfindung ist, eine Ablagevorrichtung zu schaffen, die wenigstens zum Teil aus dem Kältegerät entnehmbar ist, um auf ihren Inhalt zuzugreifen, und die anschließend schnell und bequem wieder im Kältegerät platzierbar ist.

Die Aufgabe wird gelöst durch eine Ablagevorrichtung für ein Kältegerät gemäss Anspruch 1.

Vorzugsweise sind die zwei Arme einteilig zusammenhängend ausgebildet, so dass der feste Abstand zwischen ihnen durch diesen Zusammenhang festgelegt ist.

Bei dem Kühlgutträger kann es sich um einen Behälter handeln, dessen Wände einen Innenraum umschließen, er kann aber auch im wesentlichen plattenartig, ohne einen umschlossenen Innenraum ausgebildet sein.

Wenn der Kühlgutträger ein Behälter ist, so ist es unter dem Gesichtspunkt der Stabilität wünschenswert, dass dessen Innenraum sich bis unter die Arme erstreckt, so dass der Schwerpunkt des Kühlgutträgers und gegebenenfalls seines Inhalts möglichst tief zu liegen kommt. In einem solchen Fall ist es der Behälter selbst, der zwischen den Armen einrastet.

Dem Behälter kann ein Deckel zugeordnet sein.

Wenn der Kühlgutträger eine auf den Armen ruhende Trägerplatte ist, dann weist diese zweckmäßigerweise an ihrer Unterseite wenigstens einen Vorsprung zum rastenden Eingreifen in den Zwischenraum auf, um so einen sicheren Halt an den Armen zu gewährleisten. Der Trägerplatte kann wiederum ein Deckel zugeordnet sein, wobei in diesem Fall der Deckel behälterartig, mit einem Innenraum, ausgebildet sein sollte.

Besonders bevorzugt ist es, wenn dieser behälterartige Deckel selbst wieder als Kühlgutträger, alternativ zu der Trägerplatte, in den Rahmen einsetzbar ist.

In dieser Anordnung kann die bisherige Trägerplatte die Funktion des Deckels übernehmen, mit anderen Worten die Trägerplatte und ihr Deckel sind in zwei verschiedenen Konfigurationen, einmal mit der Trägerplatte nach unten und das andere Mal mit dem Deckel nach unten, in den Rahmen platzierbar.

Vorzugsweise sind die Arme der Ablagevorrichtung, gegebenenfalls über das Verankerungsteil, an einer Innenseite einer Kältegerätetür montiert. Es wäre allerdings genauso gut möglich, die Vorrichtung an einer Innenwand des Korpus eines Kältegeräts anzubringen.

Weitere Vorteile der Erfindung ergeben sich aus der nachfolgenden Beschreibung von Ausführungsbeispielen unter Bezugnahme auf die beigefügten Figuren. Es zeigen:
- Figur 1: eine perspektivische Ansicht eines Rahmens der Ablagevorrichtung gemäß einer ersten Ausgestaltung die nicht im Rahmen der Erfindung steht;
- Figur 2: eine perspektivische Ansicht einer zweiten Ausgestaltung des Rahmens gemäss der Erfindung;
- Figur 3: den Rahmen aus Figur 1, bestückt mit einem plattenartigen Kühlgutträger;
- Figur 4: den Rahmen aus Figur 1, bestückt mit einem behälterartigen Kühlgutträger;
- Figur 5: eine Ansicht der Ablagevorrichtung aus Figur 3, wobei dem plattenartigen Kühlgutträger der behälterartige Kühlgutträger als Deckel aufgesetzt ist; und
- Figur 6: einen schematischen Schnitt durch ein Kältegerät, der unterschiedliche Anbringungsmöglichkeiten der Ablagevorrichtung zeigt.

Figur 1 zeigt eine perspektivische Ansicht des Rahmens 1 der Ablagevorrichtung sowie ein Bruchstück einer Wand 2 eines Gehäuses eines Kaltegerats, in dem der Rahmen 1 montiert ist. Die Wand 2 ist in regelmäßigen Abständen mit versenkbaren Befestigungszapfen 3 bestückt, von denen einer im ausgefahrenen Zustand gezeigt ist.

Der Rahmen 1 hat die Form eines L-Profils, mit einem horizontalen Schenkel 4, in den eine große, hier rechteckige Öffnung 5 geschnitten ist, die den Schenkel 4 weitgehend auf die Öffnung 5 umgebende parallele Arme 6 sowie einen der Wand benachbarten Steg 7 und einen von der Wand 2 abgewandten Steg 8 reduzieren. In den wandnahen Steg 7 sind zwei in etwa T-förmige Aussparungen 9 geschnitten, die jeweils zusammen mit Aussparungen 10 des vertikalen Schenkels 11 eine Aufnahmeöffnung für einen der Befestigungszapfen 3 bilden. Mit Hilfe von zwei in diese Aufnahmeöffnungen eingreifenden Befestigungszapfen 3 (von denen nur einer dargestellt ist) ist der Rahmen 1 fest an der Wand 2 verankert.

Bei einer in Figur 2 gezeigten Abwandlung des Rahmens 1 ist der von der Wand 2 abgewandte Steg 8 auf zwei aufeinander zu gerichtete Finger 12 reduziert, die von den freien Enden der Arme 6 abstehen.

Figur 3 zeigt den Rahmen 1 aus Figur 1, bestückt mit einer als Kühlgutträger fungierenden Trägerplatte 13, die auf den Armen 6 und den sie verbindenden Stegen 7, 8 aufliegt. Die Trägerplatte 13 ist in der Figur transparent dargestellt, um zwei Vorsprünge 14 zeigen zu können, die der Trägerplatte 13 als Standfüße dienen, wenn sie nicht in dem Rahmen 1 gehalten, sondern zum Beispiel auf einer Tischplatte abgestellt ist. Die Vorsprünge 14 sind so bemessen und platziert, dass sie durch ihren Eingriff zwischen die Arme 6 und die Stege 7, 8 die Trägerplatte 13 in horizontaler Richtung unverrückbar halten.

Die Trägerplatte 13 ist der Figur der Einfachheit halber mit ebener Oberseite dargestellt; sie kann jedoch auch beispielsweise gewölbt sein oder ihrerseits Rastvorsprünge oder -stege aufweisen, die einen (in der Figur nicht dargestellten) auf die Trägerplatte 13 aufgelegten Deckel in horizontaler Richtung unverrückbar halten.

Figur 4 zeigt den Rahmen 1 aus Figur 1, bestückt mit einem Kühlgutträger in Form eines Kastens 15 mit einem Boden und vier Seitenwänden. Ein umlaufender Bund 16 an der Oberkante der Seitenwände ruht auf dem Armen 6 und den Stegen 7, 8; der Kasten 15 selbst ist in seinen Abmessungen an den Abstand der Arme 6 angepasst, so dass er rastend und horizontal unverrückbar in die Öffnung 5 eingreift.

In Figur 5 ist der gleiche Kasten 15 wie in Figur 4, diesmal allerdings in gewendeter Orientierung gezeigt, in der er als Deckel der Trägerplatte 13 aus Figur 3 dient. Die Trägerplatte 13 und der Kasten 15 können so gemeinsam beispielsweise als Butterdose eingesetzt werden, die einschließlich Inhalt leicht aus dem im Kühlschrank montierten Rahmen 1 entnommen und auf einen Esstisch platziert werden kann und nach Benutzung wieder in ihre Raststellung auf den Rahmen 1 zurückgesetzt werden kann.

Um diese Butterdose zu entnehmen, muss ein Benutzer die Trägerplatte 13 an ihren seitlich über die Arme 6 und den Kasten 15 überstehenden Laschen 17 fassen. Wenn die Laschen 17 groß genug sind, kann es ausreichen, nur eine einzige von ihnen zu fassen; wenn die Laschen 17 zu kurz sind, um einen sicheren Griff zuzulassen, muss die Butterdose mit beiden Händen gehandhabt werden. Der Rahmen 1 aus Figur 2 erlaubt darüber hinaus auch eine Handhabung der Butterdose, bei der zum Beispiel die Trägerplatte 13 von unten mit dem Daumen und der Kasten 15 von oben mit den übrigen Fingern einer Hand gefasst wird, unabhängig von den Abmessungen der Laschen 17. Diese Ausgestaltung des Rahmens erlaubt es also, die Laschen 17 kurz zu halten und so Platz in dem Kältegerät zu sparen.

Figur 6 zeigt anhand eines schematischen Schnitts durch ein Kältegerät verschiedene Möglichkeiten der Anbringung der erfindungsgemäßen Ablagevorrichtung. Obwohl die typische Anwendung die Anbringung an Befestigungszapfen 3 einer Tür 18 des Kältegeräts sein wird, ist es auch nicht ausgeschlossen, sie an einer Innenwand des Korpus 19 zu montieren, wenn diese in entsprechender Weise mit den Befestigungszapfen 3 versehen ist.

## Patentansprüche

1. Ablagevorrichtung für ein Kältegerät mit einem wenigstens zwei langgestreckte, voneinander fest beabstandete Parallele Arme (6) umfassenden Rahmen (1) und einem Kühlgutträger (13, 15), der eingerichtet ist, um auf den Armen (6) zu ruhen und in einen Zwischenraum (5) zwischen den Armen rastend einzugreifen, wobei die zwei Arme (6) jeweils ein mit einem gemeinsamen Verankerungsteil (7, 11) verbundenes Ende und ein freies Ende (12) haben, **dadurch gekennzeichnet, dass** der Rahmen (1) die Form eines L-Profils hat, welches einen horizontalen Schenkel (4) aufweist, wobei in den Schenkel (4) eine rechteckige öffnung (5) geschnitten ist, welche den Zwischenraum (5) bildet, wobei die Öffnung (5) von den beiden Armen (6) sowie zwei aufeinander zugerichteten Fingern (12) , die von den freien Enden der Arme (6) abstehen und einem Steg (7) umgeben ist, wobei in dem Steg (7) zwei in etwa T-förmige Aussparungen (9) geschnitten sind, die jeweils zusammen mit Aussparungen (10) eines vertikalen Schenkels (11) des L-Profils eine Aufnahmeöffnung für einen Befestigungszapfen (3) bilden.

2. Ablagevorrichtung nach Anspruch 1, **dadurch gekennzeichnet, dass** die zwei Arme (6) einteilig zusammenhängend ausgebildet sind.

3. Ablagevorrichtung nach einem der vorhergehenden Ansprüche, **dadurch gekennzeichnet, dass** der Kühlgutträger ein Behälter (15) mit einem Innenraum ist, der sich, wenn der Kühlgutträger (15) auf den Armen (6) ruht, bis unter die Arme (6) erstreckt.

4. Ablagevorrichtung nach Anspruch 3, **dadurch gekennzeichnet, dass** der Behälter (15) einen Deckel (13) aufweist.

5. Ablagevorrichtung nach Anspruch 1 oder 2, **dadurch gekennzeichnet, dass** der Kühlgutträger eine auf den Armen (6) ruhende Trägerplatte (13) ist, die an ihrer Unterseite mit wenigstens einem Vorsprung (14) zum rastenden Eingreifen in den Zwischenraum (5) versehen ist.

6. Ablagevorrichtung nach Anspruch 5, **dadurch gekennzeichnet, dass** der Trägerplatte (13) ein behälterartiger Deckel (15) zugeordnet ist.

7. Ablagevorrichtung nach Anspruch 6, **dadurch gekennzeichnet, dass** der behälterartige Deckel (15) selbst als Kühlgutträger in den Rahmen (1) einsetzbar ist.

8. Ablagevorrichtung nach einem der vorhergehenden Ansprüche, **dadurch gekennzeichnet, dass** ihre Arme (6) an einer Innenseite einer Tür (18) eines Kältegeräts montiert sind.

## Claims

1. Storage device for a refrigerating appliance with a frame (1), which comprises at least two elongate parallel arms (6) fixedly spaced from one another, and a support (13, 15) for stock to be cooled, which support is arranged to rest on the arms (6) and to engage in detenting manner in an intermediate space (5) between the arms, wherein the two arms (6) each have an end connected with a common anchorage part (7, 11) and a free end (12), **characterised in that** the frame (1) has the form of an L-profile having a horizontal limb (4), wherein a rectangular opening (5) is cut into the limb (4) and forms the intermediate space (5), wherein the opening (5) is surrounded by the two arms (6) as well as two fingers (12), which are directed towards one another and protrude from the free ends of the arms (6), and a web (7), wherein two approximately T-shaped cut-outs (9) are cut into the web (7) and respectively form together with cut-outs (10) of a vertical limb (11) of the L-profile a receiving opening for a fastening pin (3).

2. Storage device according to claim 1, **characterised in that** the two arms (6) are formed to be integrally connected.

3. Storage device according to one of the preceding claims, **characterised in that** the cooling stock support is a container (15) with an interior space which when the cooling stock support (15) rests on the arms (6) extends as far as under the arms (6).

4. Storage device according to claim 3, **characterised in that** the container (15) has a cover (13).

5. Storage device according to claim 1 or 2, **characterised in that** the cooling stock support is a support plate (13) which rests on the arms (6) and which is provided at its underside with at least one projection (14) for detenting engagement in the intermediate space (5).

6. Storage device according to claim 5, **characterised in that** a container-like cover (15) is associated with the support plate (13).

7. Storage device according to claim 6, **characterised in that** the container-like cover (15) is itself insertable as a cooling stock support into the frame (1).

8. Storage device according to any one of the preceding claims, **characterised in that** its arms (6) are mounted on an inner side of a door (18) of a refrigerating appliance.

## Revendications

1. Dispositif de stockage pour un appareil frigorifique, muni d'un cadre (1) comprenant au moins deux bras (6) parallèles allongés, écartés de manière fixe l'un de l'autre, et d'un support pour articles à réfrigérer (13, 15) qui est aménagé pour reposer sur les bras (6) et pour avoir prise par enclenchement dans un espace intermédiaire entre les bras, les deux bras (6) ayant respectivement une extrémité raccordée à une pièce de fixation commune (7, 11) et une extrémité libre (12), **caractérisé en ce que** le cadre (1) a la forme d'un profilé en L, lequel présente un côté horizontal (4), une ouverture rectangulaire étant découpée dans le côté (4), laquelle forme l'espace intermédiaire (5), l'ouverture (5) étant entourée par les deux bras (6) ainsi que par deux doigts (12) dirigés l'un vers l'autre, qui dépassent des extrémités libres des bras (6), et par un barreau (7), deux évidements (9) à peu près en forme de T étant découpés dans le barreau (9), lesquels forment respectivement avec des évidements (10) d'un côté vertical (11) du profilé en L une ouverture de logement pour un tourillon de fixation (3).

2. Dispositif de stockage selon la revendication 1, **caractérisé en ce que** les deux bras (6) sont réalisés de manière continue d'une seule pièce.

3. Dispositif de stockage selon l'une quelconque des revendications précédentes, **caractérisé en ce que** le support pour articles à réfrigérer est un récipient (15) ayant un espace intérieur qui, lorsque le support pour articles à réfrigérer (15) repose sur les bras (6), s'étend jusque sous les bras.

4. Dispositif de stockage selon la revendication 3, **caractérisé en ce que** le récipient (15) présente un couvercle (13).

5. Dispositif de stockage selon la revendication 1 ou 2, **caractérisé en ce que** le support pour articles à réfrigérer est une plaque de support (13) reposant sur les bras (6), laquelle est munie sur son côté inférieur d'au moins une saillie (14) pour la prise par enclenchement dans l'espace intermédiaire (5).

6. Dispositif de stockage selon la revendication 5, **caractérisé en ce qu'**un couvercle (15) semblable à un récipient est attribué à la plaque de support (13).

7. Dispositif de stockage selon la revendication 6, **caractérisé en ce que** le couvercle (15) semblable à un récipient est insérable lui-même dans le cadre (1) en tant que support pour articles à réfrigérer.

8. Dispositif de stockage selon l'une quelconque des revendications précédentes, **caractérisé en ce que** ses bras (6) sont montés sur un côté intérieur d'une porte (18) d'un appareil frigorifique.
